# EUROPÄISCHE PATENTSCHRIFT

(11) **EP 1 276 995 B1**
(45) Veröffentlichungstag und Bekanntmachung des Hinweises auf die Patenterteilung: **01.06.2005**
(21) Anmeldenummer: 00991594.3
(22) Anmeldetag: 13.12.2000
(51) Int. Cl.: F15B 13/14

(54) **STEUERVORRICHTUNG FÜR DIE MANUELL- ODER FUSSGEFÜHRTE STEUERUNG VON ARBEITSMASCHINEN**
CONTROL DEVICE FOR CONTROLLING MACHINES BY HAND OR FOOT
DISPOSITIF DE COMMANDE POUR LA COMMANDE A MAIN OU A PIED D'ENGINS

(30) Priorität: 22.12.1999 DE 19961052; 16.12.1999 DE 29921943 U
(43) Veröffentlichungstag der Anmeldung: 22.01.2003
(73) Patentinhaber: CNH Baumaschinen GmbH, 13581 Berlin (DE)
(72) Erfinder: WEBER, Jürgen, 01139 Dresden (DE); RENNER, Helmut, 06118 Halle (DE); KURDE, Manfred, 043936 Hohenbucko (DE)
(74) Vertreter: Patentanwälte Meinke, Dabringhaus und Partner
(86) Internationale Anmeldenummer: PCT/EP2000/012644
(87) Internationale Veröffentlichungsnummer: WO 2001/044668

(56) Entgegenhaltungen:
- EP-A- 0 331 177
- EP-A- 0 899 147
- DE-A- 3 622 260
- DE-U- 29 921 943
- US-A- 5 156 065
- US-A- 5 452 745
- US-A- 5 558 127

## Beschreibung

Die Erfindung betrifft eine Steuervorrichtung für die manuell- oder fußgeführte Steuerung von Arbeitsmaschinen mit den Merkmalen des Oberbegriffs des Anspruchs 1.

Arbeitsmaschinen mit hydraulischen Antrieben, wie beispielsweise Bagger oder Frontlader, werden vielfach über Steuerhebel und -pedale gesteuert, die über Schieber- und Ventilsysteme direkt auf den Hydraulikkreislauf einwirken. Durch die Rückwirkung der Hydraulikflüssigkeit setzen diese Steuerorgane oder Betätigungselemente bei ihrer Betätigung der Hand oder dem Fuß einen gewissen Widerstand entgegen. Hierbei ist jeder Hebel in mindestens zwei Richtungen bewegbar, beispielsweise vor und zurück.
Die Widerstandskraft dient dem Führer der Arbeitsmaschine als Rückkopplung oder Feedback für die von ihm vorgenommenen Handlungen und ermöglicht somit eine leichtere Ausführung von Bewegungen der Maschine. Da zur Auslösung einer Reaktion nach der Bewegung des Steuerorgans Hydraulikflüssigkeit im System verschoben wird, erfolgt weiterhin eine Dämpfung der Bewegungen des Steuerorgans, so daß eine Rückkopplung von nicht kontrollierbaren Maschinenschwingungen und ruckartigen Bewegungen der Arbeitsmaschine auf das Steuerorgan weitgehend verhindert werden kann. Diese Vorteile entfallen, wenn die Bewegungen des Betätigungselements nicht direkt auf das Hydrauliksystem übertragen werden, sondern eine Steuereinrichtung, beispielsweise ein Steuerrechner, zwischen Betätigungselement und Hydrauliksystem geschaltet wird. In diesem Fall wird die Bewegung des jeweiligen Steuerelements über Zwischenglieder, beispielsweise elektrische Schiebe- oder Drehwiderstände, in ein Signal umgewandelt, beispielsweise ein elektrisches analoges oder digitales Signal. Der Widerstand, den der Maschinenführer bei der Betätigung eines Betätigungselementes, beispielsweise eines derartigen Steuerhebels, fühlt, wird vielfach nur durch eine Rückstellfeder bestimmt und richtet sich im wesentlichen nach der mechanischen Empfindlichkeit des Sensors.

Bei Baggern oder ähnlich stark bewegten Arbeitsmaschinen liegen diese Kräfte weit unter Haltekräften, die der Führer der Arbeitsmaschine benötigt, um sich mit Hilfe seiner Hände und Füße in einer stabilen Haltung in der Kabine abzusichern.

Darüber hinaus können rüttel- oder ruckartige Bewegungen sehr leicht in die Steuerung eingetragen werden und die sichere Führung der Arbeitsmaschine unmöglich machen.

Eine Steuervorrichtung der eingangs genannten Art ist aus DE 36 22 260 A1 bekannt. Hier wird die Betätigung eines Steuerhebels durch eine Dämpfungseinrichtung gedämpft, die einen Kolben aufweist, der in einem Zylinder bewegbar ist und zwei Zylinderkammern voneinander trennt. Die beiden Zylinderkammern sind durch eine Bypasskanalanordnung miteinander verbunden. In einem Bypasskanal dieser Anordnung ist eine Drossel angeordnet. In den beiden anderen Bypasskanälen dieser Anordnung sind gegenparallel geschaltete vorgespannte Rückschlagventile angeordnet.

EP 0 899 147 A1 zeigt ein Fahrpedal mit Dämpfungseinrichtung, bei dem eine Dämpfung durch einen Kolben bewirkt wird, der in einem Zylinder verschiebbar ist. In dem Kolben sind eine Drossel und ein Rückschlagventil angeordnet. Die Drossel setzt einer Bewegung des Kolbens in eine Richtung einen erhöhten Widerstand entgegen, während das Rückschlagventil eine Bewegung in die andere Richtung unter einem verringerten Widerstand erlaubt. Parallel zu dem Kolben ist eine Feder angeordnet.
EP 0 331 177 A1 zeigt eine Steuervorrichtung mit einem aktiven System zum gezielten Beaufschlagen eines Betätigungselements. Das Betätigungselement weist für jede Betätigungsrichtung einen Dämpfungskolben auf, der mit einem Fortsatz am Betätigungselement anliegt. Die andere Seite des Kolbens ist vom Hydrauliksystem mit Druck beaufschlagt, wobei der Druck durch ein Druckeinstellventil eingestellt werden kann und zwar in Abhängigkeit von den Betätigungsdrücken im System und einer auf das System wirkenden Last.

Der Erfindung liegt die Aufgabe zugrunde, eine Steuervorrichtung für die manuell- oder fußgeführte Steuerung von Arbeitsmaschinen anzugeben, bei der bei der Verschiebung oder Verstellung des Betätigungselementes eine Widerstandskraft spürbar ist, die in der Größenordnung von herkömmlichen Arbeitsmaschinen liegt.

Diese Aufgabe wird bei einer Steuervorrichtung der eingangs genannten Art durch die Merkmale des kennzeichnenden Teils des Anspruchs 1 gelöst.
Mit der Gebereinrichtung ist es nunmehr möglich, Signale, die vom Betätigungselement abgegeben werden, auf mehr oder weniger beliebige Art zu erzeugen. Man ist nicht mehr darauf angewiesen, mit Hilfe des Betätigungselements ein Ventil oder einen Schieber zu verstellen, der unmittelbar auf das Hydrauliksystem der Arbeitsmaschine wirkt. Allerdings fehlt dann, wie oben ausgeführt, die erforderliche Rückwirkungskraft. Aus diesem Grunde ist die Dämpfungseinrichtung vorgesehen. Die Dämpfungseinrichtung erzeugt mit Hilfe eines Fluids, das beim Betätigen des Betätigungselements bewegt wird, einen Widerstand, der der Bewegung entgegengerichtet ist. Dieser Widerstand ist ein anderer, als er von einer einfachen Rückstellfeder erzeugt wird. Zum einen kann der Widerstand, der mit Hilfe des bewegten Fluids erzeugt wird, wesentlich größer sein als der Widerstand einer einfachen Rückstellfeder. Zum anderen läßt sich der Widerstand über die Bewegungslänge des Betätigungselements wesentlich besser steuern. Würde man eine entsprechend starke Rückstellfeder verwenden, dann würde der Widerstand gegen die Bewegung sehr stark zunehmen müssen. Dies ist bei der Widerstandserzeugung mit Hilfe eines bewegten Fluids nicht zwangsläufig der Fall. Die Verkleinerung des fluidgefüllten Hohlraums ist eine relativ einfache Möglichkeit, um mit Hilfe eines bewegten Fluids einen hohen Widerstand aufzubauen. Die Abströmgeschwindigkeit des Fluids ist ein Maß dafür, wie schnell der Hohlraum verkleinert werden kann. Die Verkleinerungsgeschwindigkeit des Hohlraums hingegen ist ein Maß dafür, wie schnell das Betätigungselement bewegt werden kann. Wenn der Hohlraum in einem Zylinder ausgebildet und teilweise von einem in dem Zylinder verschiebbaren Kolben begrenzt ist, wobei der Kolben unter dem Druck des Fluids am Betätigungselement oder einer damit verbundenen Mitnehmereinrichtung anliegt, wird der Kolben über die gesamte Betätigung des Betätigungselements in Anlage am Betätigungselement gehalten und setzt damit dem Betätigungselement bei Bewegung in der entsprechenden Richtung den entsprechenden Widerstand entgegen. Der Kolben wirkt mit einem Endanschlag zusammen, der an die Ruhelage des Betätigungselements angepaßt ist. Dies ist ein Vorteil insbesondere dann, wenn das Betätigungselement in zwei entgegengesetzte Richtungen bewegt werden kann. Die Widerstandskraft bei der Bewegung in die eine Richtung wird dann nicht überlagert von einer entsprechenden Rückstellkraft in die andere Richtung. Jede Dämpfungseinrichtung wirkt also immer nur in eine Richtung dämpfend, setzt also der Bewegung in diese Richtung einen entsprechenden Widerstand entgegen, während die Bewegung des Betätigungselements in die andere Richtung von dieser Dämpfungseinrichtung unbeeinflußt bleibt. Damit das Fluid durch die Drossel strömen kann, muß eine gewisse Druckdifferenz über die Drossel vorhanden sein, die dadurch erzeugt wird, daß der Bediener über das Betätigungselement den entsprechenden Druck im Hohlraum aufbaut. Durch die Wahl der Größe der Drossel läßt sich das Abströmverhalten des Fluids aus dem Hohlraum gezielt beeinflussen. Das Abströmsperrventil öffnet also für das Fluid, das vom Ausgang wieder in den Hohlraum zurückfließen will. Damit ist das Rückfließen des Fluids in den Hohlraum praktisch ungehindert, während das Abfließen des Fluids aus dem Hohlraum nur durch die Drossel möglich ist. Diese Ausgestaltung hat einerseits den Vorteil, daß man zum Rückstellen des Betätigungselements praktisch keine Kraft benötigt. Zum anderen hat sie den Vorteil, daß ein Druck am Ausgang verwendet werden kann, um das Fluid wieder in den Hohlraum zurückzufördern. Vorzugsweise setzt die Dämpfungseinrichtung einer Bewegung des Betätigungselements aus seiner Ruhelage heraus einen Grundwiderstand entgegen. Diese Ausbildung hat mehrere Vorteile. Zum einen erhält der Bediener von Anfang der Bewegung an einen entsprechenden Widerstand, der sich nicht erst im Laufe der Bewegung aufbauen muß. Zum anderen wird dafür gesorgt, daß das Betätigungselement aus einer Ruhelage heraus nur dann bewegt werden kann, wenn der Bediener tatsächlich die Absicht hat, es zu bewegen. Zufällige Bewegungen, die etwa durch eine Schwingung der Arbeitsmaschine oder durch andere äußere Einflüsse hervorgerufen werden könnten, werden mit einer relativ großen Zuverlässigkeit vermieden.

Vorzugsweise setzt die Dämpfungseinrichtung einer Bewegung des Betätigungselements aus einer ausgelenkten Position in seine Ruhelage einen verminderten Widerstand entgegen. Dieser Widerstand kann praktisch gleich Null sein. Mit dieser Ausgestaltung stellt man sicher, daß das Betätigungselement schnell und ohne größere äußere Kräfte in seine Ruhelage zurückkehren kann, während es für die Auslenkung des Betätigungselements aus seiner Ruhelage heraus größere Kräfte benötigt. Damit ist unter anderem ein Sicherheitsaspekt verbunden. Das Betätigungselement wird dann, wenn die Bedienungsperson es nicht länger beeinflußt, automatisch in seine Ruhelage zurückgesetzt, so daß auch die durch das Verlagern des Betätigungselements verursachten Bewegungen der Arbeitsmaschine aufhören.
Vorzugsweise steht das Fluid unter Druck. Damit wird bereits zu Beginn der Bewegung des Betätigungselements der definierte Grundwiderstand gegen die Bewegung des Betätigungselements erzeugt.
Vorzugsweise steht der Ausgang des Hohlraums mit einem Druckspeicher in Verbindung. Im Druckspeicher wird dementsprechend der Druck des Fluids definiert, so daß bereits am Anfang der Bewegung des Betätigungselements der nötige Grundwiderstand erzeugt werden kann. Die Höhe des Drucks im Druckspeicher ist ein Maß für diesen Grundwiderstand.
Dabei ist besonders bevorzugt, daß der Druckspeicher eine Gasblase enthält. Mit Hilfe dieser Gasblase kann man eine gewisse Federcharakteristik erreichen, d.h. der Druck steigt an mit zunehmender Auslenkung oder Verschiebung des Betätigungselements. Das Fluid wird nämlich in den Druckspeicher so verdrängt, daß es die Gasblase komprimiert. Die Gasblase erzeugt dabei einen vom Kompressionsgrad abhängigen Gegendruck, der mit zunehmendem Kompressionsgrad ansteigt.
Vorzugsweise ist das Fluid eine Hydraulikflüssigkeit. Hydraulikflüssigkeit steht bei den meisten hydraulischen Arbeitsmaschinen in ausreichender Menge zur Verfügung. Die Bevorratung erfordert keinen zusätzlichen Aufwand.
In einer alternativen Ausgestaltung ist vorgesehen, daß das Fluid eine durch Einwirkung einer Steuerkomponente veränderbare Viskosität aufweist. Die Viskosität ist eine der Größen, mit der das Abströmverhalten einer Flüssigkeit veränderbar ist. Wenn man die Viskosität verändert, dann verändert man auch die Abströmgeschwindigkeit.
Vorzugsweise ist das Fluid eine magnetische Flüssigkeit. Eine magnetische Flüssigkeit verändert ihre Viskosität oder ihr Strömungsverhalten dann, wenn sie einem magnetischen Feld ausgesetzt wird. Ein magnetisches Feld läßt sich durch einen Magneten, beispielsweise einen Elektromagneten, erzeugen, um die Abströmgeschwindigkeit zu verändern.
In einer alternativen Ausgestaltung ist vorgesehen, daß das Fluid ein komprimiertes Gas ist. Auch durch ein Gas läßt sich die entsprechende Dämpfung bewirken.
Vorzugsweise ist die Drossel verstellbar. Man kann dann mit geringem Aufwand die Abströmgeschwindigkeit verändern und damit das Widerstandsverhalten verändern. Beispielsweise kann man das Widerstandsverhalten an die Bedürfnisse eines speziellen Fahrzeugs oder eines speziellen Bedieners anpassen.
Vorzugsweise ist das Betätigungselement ein um eine Achse drehbar gelagertes Pedal oder ein Kipphebel. Dies sind die gängigsten Steuervorrichtungen, die sich mit der Dampfungseinrichtung gut beeinflussen lassen.
Auch ist bevorzugt, daß das Betätigungselement ein kardanisch gelagerter Steuerhebel ist, der rechtwinklig zu seiner Längserstreckung in der Nähe der kardanischen Lagerung einen diese umgebenden Mitnehmerring aufweist, der in der Ausgangslage auf den Kolben aufliegt. Damit erfolgt eine Dämpfung in quasi alle Bewegungsrichtungen.

Hierbei ist besonders bevorzugt, daß einem ersten Bewegungsrichtungspaar ein anderer Widerstand zugeordnet ist als einem zweiten Bewegungsrichtungspaar, das senkrecht zum ersten Bewegungsrichtungspaar liegt. Dadurch ist es zum Beispiel möglich, seitlichen Bewegungen einen stärkeren Widerstand entgegenzusetzen als länglichen Bewegungen, um dem Maschinenführer ein Gefühl für die exakte Führung in Vorwärts-Rückwärts-Richtung zu übermitteln.

Die Erfindung wird im folgenden anhand von bevorzugten Ausführungsbeispielen in Verbindung mit der Zeichnung näher beschrieben. Hierin zeigen:
- Fig. 1: eine Steuervorrichtung mit einem einfach wirkenden Pedal und
- Fig. 2: eine Steuervorrichtung mit einem als Kipphebel ausgeführten Pedal.

Fig. 1 zeigt eine Ausführungsform einer Steuervorrichtung mit einem einfachen Pedal. Anhand dieser Ausführungsform soll die Grundidee der Erfindung dargestellt werden.
Ein auf einer Grundplatte 100 in einem Lager 2 gelagertes Betätigungselement 1 in Form eines Pedals ist über eine Koppeleinrichtung 31 mit einer Gebereinrichtung 3 verbunden. Die Gebereinrichtung 3 erzeugt in nicht näher dargestellter, aber an sich bekannter Weise bei einer Bewegung des Betätigungselements 1 ein Signal, das über eine nicht näher dargestellte Verarbeitungseinheit, beispielsweise einen Steuerrechner, in hydraulische Drücke umgesetzt wird. Hierzu betätigt der Steuerrechner beispielsweise vorbestimmte Ventile in dem hydraulischen Kreis einer Arbeitsmaschine, beispielsweise einem Bagger oder Lader. Die von der Gebereinrichtung 3 abgegebenen Signale liegen in der Regel in elektrischer Form vor, wobei sie analog oder digital ausgestaltet sein können. Es ist aber auch möglich, daß die Gebereinrichtung 3 pneumatische, optische oder hydraulische Signale erzeugt, wobei in letztem Fall der Signalweg von dem hydraulischen Arbeitskreislauf entkoppelt ist.
Neben der Gebereinrichtung 3 ist in Betätigungsrichtung des als Pedal ausgebildeten Steuerelements 1 eine Dämpfungseinrichtung 101 angeordnet. Die Dämpfungseinrichtung weist einen Zylinder 4 auf, in dem ein Kolben 5 zwischen zwei Endpositionen verschieblich geführt ist. Dabei ist der Kolben 5 so angeordnet, daß er sich in der Ausgangslage des Pedals in seiner oberen Endposition befindet. Diese Endposition wird durch den Anschlag des Kolbens an der Grundplatte 100 definiert. Eine Bewegung des Kolbens 5 über diese Endposition hinaus ist nicht möglich.
Bei Betätigung des Pedals, also bei Betätigung des Betätigungselements 1, wird der Kolben 5 in den Zylinder 4 hineinverschoben.
Im Zylinder 4 ist ein Hohlraum 102 gebildet, der vom Zylinder 4 und dem Kolben 5 begrenzt ist. Wenn der Kolben 5 in den Zylinder 4 hineinverschoben wird, dann wird der Hohlraum 102 verkleinert. Der Hohlraum 102 ist mit einer Hydraulikflüssigkeit gefüllt. Die Hydraulikflüssigkeit wird bei der Verkleinerung des Hohlraums 102 über einen Ausgang 103 nach außen verdrängt und gelangt über ein Dämpfungsglied 6 in einen Druckspeicher 7. Das Dämpfungsglied 6 enthält in einem Ausströmpfad 104 eine Drossel 61, die eine Einrichtung zur Beeinflussung der Abströmgeschwindigkeit der Hydraulikflüssigkeit bildet. Der Drosselwiderstand der Drossel 61 kann gegebenenfalls verstellt werden, wie dies durch einen Pfeil angedeutet ist.
Parallel zum Ausströmpfad 104 ist ein Einströmpfad 105 angeordnet. In dem Einströmpfad 105 ist ein Ventil 62 vorgesehen, das im vorliegenden Ausführungsbeispiel als Rückschlagventil ausgebildet ist. Das Ventil 62 öffnet zum Hohlraum 102 hin und schließt in die Richtung zum Druckspeicher 7. Im Druckspeicher 7 herrscht ein vorbestimmter Druck. Dieser Druck herrscht dann, wenn der Kolben 5 in seiner oberen Endposition ist, auch im Hohlraum 102. Durch den im Druckspeicher 7 vorhandenen Druck wird also ein gewisser Grundwiderstand des Betätigungselements 1 eingestellt.
Im Druckspeicher 7 kann eine Gasblase enthalten sein, deren Größe an das Volumen des Hohlraums 102 im Zylinder 4 angepaßt ist Bei entsprechender Dimensionierung kann dann der Gegendruck im Druckspeicher 7 bei der Auslenkung des Betätigungselements 1 zunehmen. Der Maschinenführer erhält somit eine Rückkopplung oder ein Feedback über den Betätigungsgrad des Betätigungselements 7.
Die Einstellung der Drossel 61 bewirkt, daß einem schnellen Durchtreten des Pedals ein höherer Widerstand entgegengesetzt wird als das bei langsamem Durchtreten des Pedals der Fall ist. Hiermit wird vor allem ausgeschlossen, daß ruckartige Bewegungen oder Schwingungen der Arbeitsmaschine über das Pedal in die Gebereinrichtung 3 eingetragen werden.
Der Widerstand gegen die Bewegung des Betätigungselements 1 wird nur bei Bewegungen in eine Richtung aufgebaut und zwar bei der Bewegung des Betätigungselements 1 aus seiner Ruhelage heraus. Wenn das Betätigungselement 1 in eine andere Richtung bewegt wird, nämlich in die entgegengesetzte Richtung, dann erzeugt die Drosseleinrichtung 6 im Grunde keinen Widerstand. Durch den Druck im Druckspeicher 7 wird die Hydraulikflüssigkeit über das sich dann öffnende Ventil 62 in den Hohlraum 102 zurückgefördert, so daß der Kolben 5 der Bewegung des Betätigungselements 1 unmittelbar folgen kann.
Fig. 2 zeigt ein anderes Ausführungsbeispiel, bei dem die Betätigungseinrichtung 1 als zweiseitig wirkendes Pedal, also als Kipphebel, ausgebildet ist Gleiche Elemente sind mit den gleichen Bezugszeichen versehen. Hier sind für beide Bewegungsrichtungen Zylinder 4 und Kolben 5 vorgesehen, die jeweils einen Hohlraum 102 umschließen. Jede Kolben-Zylinder-Einheit wirkt nur bei der Bewegung des Betätigungselements 1 aus der in Fig. 2 dargestellten Ruhelage heraus. Einer Bewegung des Betätigungselements 1 aus einer ausgelenkten Position in die Ruhelage zurück wird kein Widerstand entgegengesetzt. Durch die oberen Endanschläge der Kolben 5, die durch die Grundplatte 100 gebildet wird, ist die exakte Einstellung der Grundstellung beim Entlasten des Pedals gewährleistet.
In den in Fig. 1 und 2 erläuterten Ausführungsformen erfolgt die Dämpfung dadurch, daß eine Hydraulikflüssigkeit durch die Drosseln 61 verdrängt wird, wenn die Hohlräume 102 verkleinert werden. Es ist aber genauso gut möglich, daß man anstelle einer Hydraulikflüssigkeit ein Gas verwendet. In diesem Fall wird man die Drossel 61 anders dimensionieren müssen. Wenn man als Fluid eine magnetische Flüssigkeit wählt, dann kann man durch Anordnen eines Elektromagneten im Ausströmpfad die Viskosität der Flüssigkeit verändern, in dem man den Elektromagneten (nicht dargestellt) mit Strom beaufschlagt. Wenn die Viskosität verändert wird, dann ändert sich das Ausströmverhalten, d.h. eine zähflüssigere Flüssigkeit wird durch die Drossel 61 stärker gebremst als eine dünnflüssigere Flüssigkeit.

## Patentansprüche

1. Steuervorrichtung für die manuell- oder fußgeführte Steuerung von Arbeitsmaschinen mittels eines in eine bzw. mehrere Richtungen bewegbaren Betätigungselements (1) und einer damit verbundenen, nicht hydraulischen oder vom Hydrauliksystem hydraulisch entkoppelten Gebereinrichtung (3) zur Erzeugung eines oder mehrerer der Verschiebung des Betätigungselements (1) adäquater elektrischer, pneumatischer, hydraulischer oder optischer Steuersignale, wobei eine Dämpfungseinrichtung (6) mit dem Betätigungselement (1) zusammenwirkt, die mit Hilfe eines durch das Betätigungselement ( 1 ) bewegten Fluids für mindestens eine Bewegungsrichtung des Betätigungselements ( 1 ) der Bewegung einen Widerstand entgegensetzt, **dadurch gekennzeichnet, daß**
a) in der Ausgangsposition des Betätigungselements ( 1 ) diesem in jeder Bewegungsrichtung ein Zylinder (4) zugeordnet ist, deren Kolben (5) sich in einer Endlage befinden und bei einer Bewegung des Betätigungselements (1) der jeweils der Bewegungsrichtung zugeordnete Kolben (5) durch das Betätigungselement ( 1 ) oder einen damit verbundenen Mitnehmer (11) in Richtung der zweiten Endposition respektive in den Zylinder (4) hinein bei gleichzeitiger Verdrängung eines sich im Hohlraum des Zylinders (4) befindenden und unter Druck stehenden fluiden Mediums verschoben wird,
b) die Verbindungsstellen zwischen dem Betätigungselement ( 1 ) bzw. dem mit ihm verbundenen Mitnehmer (11) und den Kolben (5) in der jeweiligen Bewegungsrichtung als einfache Anlage ohne mechanische Kopplung ausgebildet sind,
c) die fluiden Medien in den Hohlräumen der Zylinder (4) mit einer Dämpfungseinrichtung (6) zur Beeinflussung dessen Ausströmsowie Einströmgeschwindigkeit in leitungsmäßiger Verbindung stehen, wobei die fluiden Medien durch darin angeordnete einstellbare Drosseln (61) ausströmen und dazu parallel geschaltete Rückschlagventile (62) einströmen,
d) die leitungsmäßigen Ausgänge der Dämpfungseinrichtung (6) mit einem Druckspeicher (7) verbunden sind.

2. Vorrichtung nach Anspruch 1, **dadurch gekennzeichnet, daß** die Dämpfungseinrichtung (6) einer Bewegung des Betätigungselements (1) aus seiner Ruhelage heraus einen Grundwiderstand entgegensetzt.

3. Vorrichtung nach Anspruch 1 oder 2, **dadurch gekennzeichnet, daß** die Dämpfungseinrichtung (6) einer Bewegung des Betätigungselements ( 1 ) aus einer ausgelenkten Position in seine Ruhelage einen verminderten Widerstand entgegensetzt.

4. Vorrichtung nach Anspruch 1, **dadurch gekennzeichnet, daß** das Fluid unter Druck steht.

5. Vorrichtung nach einem der Ansprüche 1 bis 4, **dadurch gekennzeichnet, daß** der Ausgang (103) des Hohlraums (102) mit einem Druckspeicher (7) in Verbindung steht.

6. Vorrichtung nach Anspruch 5, **dadurch gekennzeichnet, daß** der Druckspeicher (7) eine Gasblase enthält.

7. Vorrichtung nach einem der Ansprüche 1 bis 6, **dadurch gekennzeichnet, daß** das Fluid eine Hydraulikflüssigkeit ist.

8. Vorrichtung nach einem der Ansprüche 1 bis 7, **dadurch gekennzeichnet, daß** das Fluid eine durch Einwirkung einer Steuerkomponente veränderbare Viskosität aufweist.

9. Vorrichtung nach Anspruch 8, **dadurch gekennzeichnet, daß** das Fluid eine magnetische Flüssigkeit ist.

10. Vorrichtung nach einem der Ansprüche 1 bis 6, **dadurch gekennzeichnet, daß** das Fluid ein komprimiertes Gas ist.

11. Vorrichtung nach einem der Ansprüche 1 bis 10, **dadurch gekennzeichnet, daß** die Drossel (61) verstellbar ist

12. Vorrichtung nach einem der Ansprüche 1 bis 11, **dadurch gekennzeichnet, daß** das Betätigungselement (1) ein um eine Achse (2) drehbar gelagertes Pedal oder ein Kipphebel ist.

13. Vorrichtung nach einem der Ansprüche 1 bis 11, **dadurch gekennzeichnet, daß** das Betätigungselement ( 1 ) ein kardanisch gelagerter Steuerhebel ist, der rechtwinklig zu seiner Längserstreckung in der Nähe der kardanischen Lagerung einen diesen umgebenden Mitnehmerring (11) aufweist, der in der Ausgangslage auf den Kolben (5) aufliegt.

14. Vorrichtung nach Anspruch 13, **dadurch gekennzeichnet, daß** einem ersten Bewegungsrichtungspaar ein anderer Widerstand zugeordnet ist als einem zweiten Bewegungsrichtungspaar, das senkrecht zum ersten Bewegungsrichtungspaar liegt.

## Claims

1. Control device for controlling machines by hand or by foot by means of an actuating element (1) that can be moved in one or more directions and by means of a transmitter device (3), which is connected to it and which is not hydraulic or is hydraulically decoupled from the hydraulic system, for producing one or more electrical, pneumatic, hydraulic or optical control signals that are adequate for displacing the actuating element (1), wherein working together with the actuating element (1) is an attenuation device (6) which, with the aid of a fluid that is moved by the actuating element (1), for at least one movement direction of the actuating element (1), opposes the movement with a resistance,
**characterised in that**
a) in the starting position of the actuating element (1), assigned to the latter in each direction of movement is a cylinder (4) whose pistons (5) are located in an end position, and in the event of a movement of the actuating element (1), the piston (5) that is respectively assigned to the direction of movement is pushed by the actuating element (1) or by a dog (11) connected to it in the direction of the second end position or into the cylinder (4), with simultaneous displacement of a fluid medium which is located in the hollow space of the cylinder (4) and is under pressure,
b) the connection points between the actuating element (1), or the dog (11) connected to it, and the piston (5) in the respective direction of movement are designed as simple contact without mechanical coupling,
c) the fluid media in the hollow spaces of the cylinders (4) are connected, via conduits, with an attenuation device (6) for influencing the inflow and outflow speed, wherein the fluid media flow out through adjustable throttles (61) arranged therein, and flow in through non-return valves (62) arranged parallel to them.
d) the conduit-type outlets of the attenuation device (6) are connected to a pressure accumulator (7).

2. Device in accordance with claim 1, **characterised in that** the attenuation device (6) opposes a movement by the actuating element (1) from out of its position of rest with a basic resistance.

3. Device in accordance with claim 1 or 2, **characterised in that** the attenuation device (6) opposes a movement by the actuating element (1) from out of its position of rest with a reduced resistance.

4. Device in accordance with claim 1, **characterised in that** the fluid is under pressure.

5. Device in accordance with one of the claims 1 to 4, **characterised in that** the outlet (103) of the hollow space (102) is connected to a pressure accumulator (7).

6. Device in accordance with claim 5, **characterised in that** the pressure accumulator (7) contains a gas bubble.

7. Device in accordance with one of the claims 1 to 6, **characterised in that** the fluid is a hydraulic fluid.

8. Device in accordance with one of the claims 1 to 7, **characterised in that** the fluid has a viscosity that can be altered by the influence of a control component.

9. Device in accordance with claim 8, **characterised in that** the fluid is a magnetic fluid.

10. Device in accordance with one of the claims 1 to 6, **characterised in that** the fluid is a compressed gas.

11. Device in accordance with one of the claims 1 to 10, **characterised in that** the throttle (61) is adjustable.

12. Device in accordance with one of the claims 1 to 11, **characterised in that** the actuating element (1) is a pedal that is pivoted around an axis (2) or is a rocker arm.

13. Device in accordance with one of the claims 1 to 11, **characterised in that** the actuating element (1) is a cardanically mounted control lever that has a drive ring (11) which is at right angles to its longitudinal extension, in the vicinity of the cardanic mounting, and which encloses it, and which rests against the piston (5) in the starting position.

14. Device in accordance with claim 13, **characterised in that** a different resistance is assigned to a first movement direction pair than that which is assigned to a second movement direction pair which lies perpendicular to the first movement direction pair.

## Revendications

1. Dispositif de commande, pour la commande à la main ou au pied d'engins, au moyen d'un élément d'actionnement (1) susceptible d'être déplacé dans une ou dans plusieurs directions, et d'un dispositif émetteur (3) relié à cet élément d'actionnement, non hydraulique ou découplé sur le plan hydraulique vis-à-vis du système hydraulique, pour engendrer un ou plusieurs signaux de commande adéquats en fonction du déplacement de l'élément d'actionnement (1), lesdits signaux de commande étant électriques, pneumatiques, hydrauliques ou optiques, et dans lequel un dispositif d'amortissement (6) coopère avec l'élément d'actionnement (1) de manière à opposer une résistance au mouvement de l'élément d'actionnement (1) pour au moins une direction de déplacement de celui-ci, à l'aide d'un fluide déplacé par l'élément d'actionnement (1), **caractérisé en ce que** :
a) dans la position de départ de l'élément d'actionnement (1), pour chaque direction de déplacement, il est prévu un cylindre (4) associé à celui-ci, dont les pistons (5) se trouvent dans une position finale et, lors d'un mouvement de l'élément d'actionnement (1), le piston (5) associé respectivement à la direction de déplacement est déplacé par l'élément d'actionnement (1) ou par un élément d'entraînement (11) relié à celui-ci en direction de la seconde position finale respective dans le cylindre (4) en refoulant simultanément un milieu fluide sous pression qui se trouve dans la cavité du cylindre (4),
b) les emplacements de liaison entre l'élément d'actionnement (1), ou respectivement l'élément d'entraînement (11) qui lui est relié, et le piston (5) dans la direction de déplacement respective sont réalisés sous forme de simples engagement de contact sans couplage mécanique,
c) les milieux fluides dans les cavités des cylindres (4) communiquent de manière fluidique avec un dispositif d'amortissement (6) pour influencer leur vitesse de sortie ainsi que leur vitesse d'entrée, lesdits milieux fluides sortant via des étranglements réglables (61) agencés dans les cylindres et entrant via des clapets antiretour (62) branchés parallèlement auxdits étranglements, et
d) les sorties du dispositif d'amortissement (6) sont reliées sur le plan fluidique à un accumulateur de pression (7).

2. Dispositif selon la revendication 1, **caractérisé en ce que** le dispositif d'amortissement (6) oppose une résistance de base à un déplacement de l'élément d'actionnement (1) à partir de sa position de repos.

3. Dispositif selon l'une ou l'autre des revendications 1 est 2, **caractérisé en ce que** le dispositif d'amortissement (6) oppose une résistance réduite à un déplacement de l'élément d'actionnement (1) depuis une position déplacée en direction de sa position de repos.

4. Dispositif selon la revendication 1, **caractérisé en ce que** le fluide est sous pression.

5. Dispositif selon l'une des revendications 1 à 4, **caractérisé en ce que** la sortie (103) de la cavité (102) communique avec un accumulateur de pression (7).

6. Dispositif selon la revendication 5, **caractérisé en ce que** l'accumulateur de pression (7) contient une poche de gaz.

7. Dispositif selon l'une des revendications 1 à 6, **caractérisé en ce que** le fluide est un liquide hydraulique.

8. Dispositif selon l'une des revendications 1 à 7, **caractérisé en ce que** le fluide présente une viscosité modifiable par action d'un composant de commande.

9. Dispositif selon la revendication 8, **caractérisé en ce que** le fluide est un liquide magnétique.

10. Dispositif selon l'une des revendications 1 à 6, **caractérisé en ce que** le fluide est un gaz comprimé.

11. Dispositif selon l'une des revendications 1 à 10, **caractérisé en ce que** l'étranglement (61) est réglable.

12. Dispositif selon l'une des revendications 1 à 11, **caractérisé en ce que** l'élément d'actionnement (1) est une pédale ou un levier basculant monté(e) en rotation autour d'un axe (2).

13. Dispositif selon l'une des revendications 1 à 11, **caractérisé en ce que** l'élément d'actionnement (1) est un levier de commande monté à la cardan, qui comprend, à angle droit de son extension longitudinale et au voisinage du montage à la cardan, une bague d'entraînement (11) qui entoure l'élément d'actionnement et qui repose sur le piston (5) dans la position de départ.

14. Dispositif selon la revendication 13, **caractérisé en ce que**, à une première paire de directions de déplacement est affectée une autre résistance que celle qui est affectée à une deuxième paire de directions de déplacement qui est perpendiculaire à la première paire de directions de déplacement.
